# EUROPÄISCHE PATENTANMELDUNG

(11) **EP 4 786 657 A1**
(43) Veröffentlichungstag der Anmeldung: **05.08.2026**
(21) Anmeldenummer: 25155205.5
(22) Anmeldetag: 31.01.2025
(51) Int. Cl.: C25B 15/021, C25B 9/77, C25B 1/042

(54) **ELEKTROLYSE-VORRICHTUNG UND KÜHLVERFAHREN FÜR ELEKTROLYSE-EINHEITEN**

(71) Anmelder: Sunfire SE, 01237 Dresden (DE)
(72) Erfinder: Städel, Christian, 01189 Dresden (DE); Brettschneider, Eric, 01307 Dresden (DE); Paul, Raphael, 01277 Dresden (DE)
(74) Vertreter: Epping - Hermann - Fischer

(57) **Zusammenfassung**

Die vorliegende Erfindung betrifft eine Elektrolyse-Vorrichtung, umfassend einen Behälter (15) mit einer Behälterwand (16) und einer Haltewand (11) die einen Innenraum (12) des Behälters (15) umgibt, weiterhin umfassend mindestens eine Elektrolyse-Einheit (14), weiterhin umfassend eine Gaszufuhrvorrichtung (1), die dazu geeignet ist, ein Gas von außerhalb des Behälters (15) in den Innenraum einzuführen, wobei die Gaszufuhrvorrichtung (1) weiterhin eine Verteilerstruktur umfasst, die an einer Innenseite (11a) der Behälterwand (11) so angebracht ist, dass sie geeignet ist das Gas im Innenraum (12) des Behälters (15) zu verteilen. Die Erfindung betrifft weiterhin ein entsprechendes Kühlverfahren.

## Beschreibung

Die vorliegende Erfindung betrifft eine Vorrichtung zur Elektrolyse mit einer Gaszufuhrvorrichtung zum Kühlen von Elektrolyse-Einheiten. Die Erfindung betrifft ferner ein Verfahren zum Kühlen der Elektrolyse-Einheiten.

Bei den Elektrolyse-Einheiten handelt es sich grundsätzlich um invers betriebene Brennstoffzellen.

Die Erfindung geht insbesondere von einer Anlage bzw. einer Apparatur zur Herstellung von Wasserstoff mittels Elektrolyse oder umgekehrt zur Umsetzung von Wasserstoff in der Brennstoffzelle aus.

Zwei bekannte Technologien für dementsprechende Elektrolyse-Anlagen sind z.B. sogenannte Alkali-Elektrolyseure und SOEC-Elektrolyseure.

In der vorliegenden Erfindung sollen vor allem SOEC (Solid oxide electrolyzer cells, Festoxid-Elektrolysezellen)-Elektrolyseure betrachtet werden.

Bei der SOEC-Technologie werden aus einzelnen Zellen sogenannte Stapel (englisch: Stacks) gebildet. Mehrere solcher Stapel werden in einer sogenannten temperierten Hotbox verbaut. Die Anlage kann mehrere Hotboxen umfassen. Die Aufnahmeleistung stellt eine übliche Vergleichsgröße für derartige Anlagen dar.

Das technische Problem rührt daher, dass es im Langzeitbetrieb der Apparate notwendig ist, die Stapel in den Hotboxen zu tauschen bzw. auszuwechseln. Üblich ist es bislang, dafür die Hotbox außer Betrieb zu nehmen und abzuwarten bis diese Hotbox abgekühlt ist.

Hinsichtlich Abkühlung ist es relevant, dass die Betriebstemperatur eines Stacks bei über 800 °C liegt. Im Zuge der Außerbetriebnahme wird im Wesentlichen die Zufuhr von Wasserdampf reduziert sowie die Betriebsspannung heruntergefahren. Das heißt die Betriebsspannung wird nicht mehr zugeführt und der Stack erzeugt (im Brennstoffzellenbetrieb) eine Leerlaufspannung.

Anstelle von Wasserdampf kann ein Gemisch aus Wasserstoff und Stickstoff zugeführt werden (sogenanntes Formiergas).

Der Wechsel eines Stacks ist nicht über einer Kerntemperatur von in etwa 300 °C in den Elektrolyse-Einheiten möglich. Oberhalb dieser Temperatur müssen der Stack und somit die gesamte Hotbox weiter mit Gasen versorgt werden, damit Schäden an den Stacks vermieden werden.

Die Abkühlung dauert in bekannten Anlagen daher ca. 48 Stunden und länger.

Solche Zeiten, in denen die Anlage bzw. Hotbox außer Betrieb ist, mindern nachteilig die Menge an produzierten Wasserstoff.

Die sich durch die beschriebenen Defizite im Stand der Technik stellende Aufgabe wird durch die vorliegende Erfindung zumindest teilweise gelöst.

Die Erfindung wird durch die Ansprüche definiert.

Die vorliegende Offenbarung behandelt insbesondere eine Vorrichtung, insbesondere einer Elektrolyse-Vorrichtung, zur Durchführung einer Elektrolyse- oder invers einer Brennstoffreaktion und ein mit der Vorrichtung verknüpftes Verfahren.

Die offenbarte Vorrichtung weist einen Behälter auf. Der Behälter zeichnet sich insbesondere durch eine Behälterwand aus.

Mit anderen Worten, der Behälter besteht bevorzugt aus einer entsprechend geeigneten Behälterwand, die den Behälter bildet. Die Behälterwand bildet einen geschlossenen Behälterraum.

Weiterhin ist im Behälterraum, bevorzugt räumlich beabstandet von der Behälterwand, eine Haltewand vorgesehen, die einen Innenraum im Behälter umgibt. Die Haltewand ist bevorzugt mit einer Wärmedämmung versehen.

Somit wird vorteilhaft ein abgeschlossener Raum zu Durchführung der Elektrolyse- oder Brennstoffreaktion bereitgestellt, in welchem die erforderlichen Umgebungsparameter, insbesondere der erforderliche Druck und die erforderliche Temperatur eingestellt werden können.

Insbesondere die Temperatur ist zumindest in dem Innenraum während dem Betrieb der Vorrichtung, also während der Durchführung der Elektrolyse- oder Brennstoffreaktion deutlich über der den Behälter umgebenden Raum- oder Umgebungstemperatur eingestellt.

Als Umgebung des Behälters wird hier und im Folgenden alles, was außerhalb der Behälterwand und des von der Behälterwand umgebenen Behälterraums liegt, bezeichnet.

Mit Raumtemperatur ist nicht die Temperatur im Innenraum des Behälters, sondern die Standard-Raumtemperatur gemeint.

Als Betrieb bzw. Betriebszustand der Vorrichtung bzw. der Elektrolyse-Einheit oder der Brennstoffzelle wird in der vorliegenden Offenbarung der Zustand bezeichnet, in dem die Vorrichtung zu ihrem eigentlichen Zweck betrieben wird, also in der Vorrichtung eine Elektrolysereaktion oder eine Brennstoffreaktion betrieben wird.

Alle anderen Zustände, zum Beispiel ein ausgeschalteter Zustand, ein Zustand im Wartungsvorgang oder auch ein Zustand während einem Testvorgang zählen nicht zum Betriebszustand der Vorrichtung.

Ist die Vorrichtung außer Betrieb, ist insbesondere die Reaktion in den Elektrolysezellen bzw. in den Brennstoffzellen gestoppt.

Es ist eine Regel von Vorteil, die Vorrichtung von der hohen Betriebstemperatur während der Elektrolyse oder der Brennstoffreaktion herunterzukühlen, wenn die Vorrichtung nicht in Betrieb ist.

Neben dem Behälter umfasst die Vorrichtung, wenn sie für die Durchführung einer Elektrolysereaktion vorgesehen ist, zumindest eine Elektrolyse-Einheit im Innenraum des Behälters. Die Elektrolyse-Einheit umfasst bevorzugt einen Stapel von (miteinander verbundenen) Elektrolysezellen, bevorzugt Festoxid-Elektrolysezellen. Es können mehrere solcher Stapel an Elektrolysezellen vorgesehen sein, die unabhängig voneinander oder miteinander verbunden im Innenraum des Behälters platziert sein können.

Wenn die Vorrichtung für die Durchführung einer Brennstoffreaktion vorgesehen ist, umfasst die Vorrichtung zumindest eine Brennstoffzelle im Innenraum des Behälters. Es kann auch ein Stapel von (miteinander verbundenen) Brennstoffzellen oder mehrere Stapel an Brennstoffzellen, die unabhängig voneinander oder miteinander verbunden im Innenraum des Behälters platziert sein können, vorgesehen sein.

Die Größe des Behälters ist abhängig von der Anzahl an Einheiten bzw. Zellen gewählt.

Im Folgenden wird die Vorrichtung beispielhaft mit einer Elektrolyse-Einheit bzw. mit Elektrolysezellen beschrieben. In allen Ausführungsformen kann die Elektrolyse-Einheit bzw. können die Elektrolysezellen jedoch durch Brennstoffzellen oder eine Brennstoffzelle ersetzt werden.

Die nachfolgenden beschriebenen Ausführungsformen sind also nicht auf Ausführungsformen mit Elektrolyse-Einheiten beschränkt.

Die (beispielhafte) Elektrolyse-Einheit oder -Einheiten ist/sind im Innenraum des Behälters so positioniert, dass sie in alle Richtungen zur Behälterwand beabstandet ist/sind, also keinen direkten Berührungskontakt mit der Behälterwand haben.

Weiterhin weist die Vorrichtung eine Gaszufuhrvorrichtung auf, die dazu geeignet ist, ein Gas von außerhalb des Behälters in den Innenraum des Behälters einzuführen. Die Gaszufuhrvorrichtung erstreckt sich also durch die Behälterwand hindurch.

Die Gaszufuhrvorrichtung umfasst insbesondere eine Zuführleitung mit einem äußeren Anschluss außerhalb des Behälters und einem inneren Anschluss innerhalb des Behälters. Die Zuführleitung erstreckt sich also durch die Behälterwand hindurch.

Die Zuführleitung kann beliebige Elemente umfassen, die geeignet sind, Gas zu leiten, insbesondere ein Rohr oder Schlauch. Die Zuführleitung ist so ausgeführt, dass kein Spalt oder Leck zwischen der Zuführleitung und der Behälterwand besteht.

Die Gaszufuhrvorrichtung umfasst weiterhin eine Verteilerstruktur als konstruktives Element, die an dem inneren Anschluss angeschlossen ist und die an einer Innenseite der Behälterwand und beabstandet zur Elektrolyse-Einheit so angebracht ist, dass sie geeignet ist, das Gas im Innenraum des Behälters zu verteilen.

Die Verteilerstruktur ist also im Innenraum des Behälters angeordnet.

Die Verteilerstruktur ist bevorzugt direkt an der Haltewand befestigt.

Die Haltewand ist wie zuvor definiert im Inneren des Behälters angeordnet. Die Haltewand ist beabstandet zu den Elektrolyse-Einheiten positioniert. Die Haltewand ist weiterhin bevorzugt beabstandet zur Behälterwand positioniert.

Die Verteilerstruktur kann zum Beispiel innen an der Haltewand festgeschraubt sein. Dafür weist die Verteilerstruktur bevorzugt geeignete Durchgangslöcher auf, durch die Schrauben, Bolzen, Nieten oder andere geeignete Befestigungsmittel geführt sein können.

Die beschriebene Gaszufuhrvorrichtung ermöglicht vorteilhaft die Zuführung von Gas von außerhalb des Behälters (Behälter) in den Behälter, z.B. zu dessen Kühlung.

Das zugeführte Gas hat beispielsweise die Umgebungstemperatur oder Raumtemperatur oder eine andere Temperatur, die kühler als die Betriebstemperatur im Inneren des Behälters ist. So kann die Vorrichtung durch Bereitstellung der Gaszufuhrvorrichtung bei Außerbetriebnahme der Vorrichtung einfach gekühlt werden.

Die Verteilerstruktur ermöglicht dabei vorteilhaft eine gleichmäßige Kühlung im Innenraum des Behälters, da das zugeführte Gas vorteilhafterweise im Behälter (=Behälter) verteilt werden kann.

Die Verteilerstruktur ist dafür insbesondere so eingerichtet, dass das Gas möglichst gleichmäßig in den Innenraum des Behälters zugeführt wird, so dass der Behälter möglichst gleichmäßig gekühlt werden kann.

Gemäß einer Ausführung umfasst die Verteilerstruktur Platten, insbesondere zwei Platten, nämlich eine Anschlussplatte und eine Auslassplatte, und dazwischen angeordnete Stege.

Eine beispielhafte Tiefe der Stege zwischen den Platten kann zum Beispiel 2 mm betragen.

Die Anschlussplatte ist bevorzugt direkt an der Haltewand angebracht.

An der Innenseite der Haltewand sind weiterhin bevorzugt Wärmedämmelemente angeordnet, die insbesondere zwischen der Anschlussplatte und der Haltewand angeordnet sind. Die Befestigungsmittel ragen dann durch die Wärmedämmelemente hindurch zur Haltewand. Alternativ wäre auch eine Befestigung der Gaszufuhrvorrichtung direkt an den Wärmedämmelementen möglich.

Die Anschlussplatte weist weiterhin bevorzugt eine Anschluss-Öffnung auf, an welcher der innere Anschluss, nach Möglichkeit gasdicht, angeschlossen ist.

Mit anderen Worten, die Anschlussplatte ist eine an der Haltewand aufgehängte Platte, die ein Loch aufweist, an die der innere Anschluss der Zuführleitung angeschlossen ist.

Die Auslassplatte ist eine weitere Platte, die insbesondere eine Vielzahl von Auslass-Öffnungen für das Gas aufweist, die über die gesamte Auslassplatte verteilt sind. Die Auslass-Öffnungen dienen zum Auslass des Gases aus der Verteilerstruktur in den Innenraum des Behälters.

Die Auslass-Öffnungen sind bevorzugt so verteilt angeordnet, dass das Gas beim Einführen in den Innenraum möglichst weit im Innenraum des Behälters verteilt wird. Mit anderen Worten ist vorgesehen, das Gas flächendeckend homogen zu verteilen, ohne die Elektrolysezellen direkt mit einem Strom des Gases zu beaufschlagen.

Die Auslassplatte und die Anschlussplatte weisen bevorzugt dieselben Dimensionen und Abmessungen auf und sind flächendeckend übereinander angeordnet, wobei die Auslassplatte auf der Anschlussplatte angeordnet ist.

Bevorzugt weisen die beiden Platten weiterhin flächendeckend übereinander angeordnete Durchgangslöcher für Schrauben auf, mit deren Hilfe die Platten aneinander und an der Haltewand befestigt werden.

Eine oder beide Platten und die Stege können alternativ oder zusätzlich auch einstückig miteinander verbunden sein, zum Beispiel miteinander verschweißt sein. Die Stege können auch direkt auf bzw. in der Oberfläche einer der Platten geformt bzw. ausgebildet sein bzw. in der Platte strukturiert sein.

Zwischen den beiden Platten sind bevorzugt die Stege angeordnet, wobei die Stege zwischen den zwei Platten so angeordnet sind, dass die Stege eine Vielzahl von Gasleitungen von der Anschluss-Öffnung zu den Auslass-Öffnungen bilden.

Die Stege dienen also zur Beabstandung der Platten, also als Abstandhalter, sodass zwischen den Platten eine Verteilung des von außen durch die Zuführleitung zugeführten Gases möglich ist.

Hierbei dienen die Stege weiterhin zur Abgrenzung verschiedener Gasleitungen, die das Gas von dem Anschluss zu den, über die gesamte Auslassplatte verteilten Auslass-Öffnung en transportieren.

Gemäß einer Ausführung weisen die Gasleitungen eine Mäanderstruktur auf.

Das heißt, die Stege sind bevorzugt so strukturiert und angeordnet, dass das Gas mäanderförmig zwischen den beiden Platten entlang geführt wird und dabei in einer festgelegten Reihenfolge Auslass-Öffnung en an verschiedensten Positionen entlang der Auslassplatte passiert, sodass das Gas möglichst homogen im Innenraum des Behälters verteilt werden kann.

Gemäß einer Ausführung weist die Auslassplatte eine hohe Wärmeleitfähigkeit auf, sodass die Verteilerstruktur geeignet ist, als Wärmetauscher über die Auslassplatte Wärme aus dem Innenraum aufzunehmen.

Auch die Anschlussplatte kann dieselbe hohe Wärmeleitfähigkeit aufweisen, insbesondere wenn beide Platten aus demselben Material sind. Bevorzugt weist die Anschlussplatte aber eine geringere Wärmeleitfähigkeit auf, sodass die Anschlussplatte wärmeisolierend wirkt.

Die beiden Platten umfassen ein oder bestehen bevorzugt aus einem metallischen Material zum Beispiel einer gut wärmeleitfähigen Metalllegierung.

Gemäß der beschriebenen Ausführung fungiert die Verteilerstruktur insbesondere dann vorteilhaft als Wärmetauscher, sobald die Elektrolyse-Einheit außer Betrieb ist und (kühleres) Gas von außen über die Gaszufuhrvorrichtung in den Behälter eingeführt wird.

Zwischen dem dann noch wärmeren (wärmer als die Umgebung) Innenraum des Behälters und dem kühlen, von außen zugeführten Gas im Inneren der Verteilerstruktur wird über die gut wärmeleitfähige Auslassplatte Wärme übertragen.

Dabei wird insbesondere durch Konvektion der Gase/Fluide im Innenraum des Behälters Wärme von den Gasen im Innenraum auf die Auslassplatte übertragen.

Weiterhin wird durch die Strahlung (Wärmestrahlung) der Elektrolyse-Einheit(en) Wärme auf die Auslassplatte übertragen, insbesondere wenn bevorzugt zwischen der Elektrolyse-Einheit unter Auslassplatte kein Hindernis positioniert ist bzw. nur ein gasgefüllter Innenraum vorgesehen ist.

Die auf die Auslassplatte übertragene Wärme wird anschließend durch Konvektion und Wärmestrahlung auf das kühle Gas im Inneren der Verteilerstruktur übertragen.

Gemäß einer Ausführung sind die Platten, wie auch zuvor beschrieben, Metallplatten.

Weiterhin sind die Platten und auch die Stege gemäß einer Ausführung möglichst gasdicht, sodass kein Gas durch die Platten oder durch die Stege dringt.

Gemäß einer Ausführung ist die Anschluss-Öffnung zentral in der Anschlussplatte angeordnet.

So kann das Gas nach dem Einlass in die Verteilerstruktur möglichst schnell und einfach über die gesamte Verteilerstruktur verteilt werden.

Gemäß einer Ausführung sind die Auslass-Öffnungen regelmäßig über die gesamte Auslassplatte verteilt.

So wird das zugeführte Gas möglichst homogen verteilt in den Innenraum des Behälters eingeführt, sodass sich schnell eine homogene Gasverteilung im Behälter ergibt.

Gemäß einer Ausführung umfasst die Haltewand an der Innenseite weiterhin eine, bevorzugt mehrschichtige, Wärmedämmung, wobei die Verteilerstruktur an der Innenseite der Wärmedämmung angebracht ist. Die Wärmedämmung kann die nebeneinander angeordneten Wärmedämmelemente umfassen.

Die Wärmedämmung an der Haltewand kann insbesondere einen wärmegedämmten Innenraum umgeben, in dem die Elektrolysezellen angeordnet sind.

Die Wärmedämmung kann wiederum aus mehreren wärmedämmenden Schichten bestehen, insbesondere um die Wärmedämmeigenschaften weiter zu verbessern.

Das heißt, die äußere Behälterwand des Behälters weist bevorzugt die kühle Umgebungstemperatur auf und ist von der warmen Temperatur im Inneren des Behälters abgeschirmt, was die Beanspruchung der Materialien der Behälterwand vorteilhaft verringert und die Festigkeit und Beständigkeit der Behälterwand vorteilhaft erhöht.

Beispielsweise umfasst die Wärmedämmung bzw. umfassen die Dämmmodule der Vorrichtung zwei, drei oder mehr Schichten zum Wärmedämmen.

Die Verteilerstruktur ist dann bevorzugt im Innenraum an der Wärmedämmung bzw. an den Dämmmodulen befestigt.

Gemäß einer Ausführung weist die Verteilerstruktur ähnliche Dimensionen wie die Elektrolyse-Einheit auf.
D.h. die Abmessungen der Verteilerstruktur in einer gegenüberliegenden Seite der Elektrolyse-Einheit sind bevorzugt ähnlich oder gleich, zumindest aber in derselben Größenordnung.

Somit kann die Verteilerstruktur eine vergleichsweise große Wärmemenge durch Wärmestrahlung von der Elektrolyse-Einheit aufnehmen. Bevorzugt ist zwischen Elektrolyse-Einheit und der Verteilerstruktur nur gasgefüllter Innenraum vorgesehen.

Die Vorrichtung weist insbesondere drei Dimensionen, nämlich die drei Raumrichtungen auf.

Als Höhe ist dabei die Abmessung in der Stapelrichtung der Elektrolysezellen, also in Richtung der Stapelhöhe der Elektrolyse-Einheiten definiert.

Die Elektrolyse-Einheit und die Verteilerstruktur weisen in der Höhe bevorzugt dieselbe Abmessung oder eine ähnliche Abmessung auf.

Als Breite wird die Abmessung der gegenüberliegenden Seiten der Elektrolyse-Einheit oder der Verteilerstruktur definiert, die sich senkrecht zur Höhe erstreckt.

Die Elektrolyse-Einheit und die Verteilerstruktur weisen dabei insbesondere auch in der Breite bevorzugt dieselbe Abmessung oder eine ähnliche Abmessung auf.

Als Tiefe ist weiterhin die Abmessung in der Richtung, die senkrecht zu Höhe und Breite steht, und in der sich die Elektrolyse-Einheit und die Verteilerstruktur gegenüberstehen, definiert.

Gegenüber der Verteilerstruktur ist bevorzugt eine passive Seite der Elektrolyse-Einheit angeordnet, über die keine Entlüftung der Elektrolyse-Einheit insbesondere während der Elektrolyse, also im Betrieb, stattfindet.
D.h. die Elektrolyse-Einheit weist auch aktive Seiten auf, durch die Sauerstoff bzw. Atmosphärenluft mit Sauerstoff in die Elektrolyse-Einheit hinein und auf der gegenüberliegenden Seite auch wieder aus der Elektrolyse-Einheit heraus strömt.

Gegenüber der Verteilerstruktur ist jedoch eine passive Seite der Elektrolyse-Einheit bevorzugt angeordnet. Die aktiven Seiten der Elektrolyse-Einheit sind bevorzugt senkrecht dazu angeordnet.

So kann eine maximale Abstrahlung an Wärme der Elektrolyse-Einheit in Richtung der Verteilerstruktur erfolgen.

Weiterhin wird so vermieden, dass die zugeführten kühlen Gase von außen direkt in die Elektrolysezellen strömen.

Gemäß einer Ausführung umfasst die Vorrichtung weiterhin ein Gebläse oder Ventilator zum Ansaugen von Druckluft, also unter im Vergleich zum Umgebungsdruck erhöhtem Druck gespeicherte Luft, oder von Luft als Gas aus der Umgebung.

Das Gebläse ist bevorzugt außen an der Gaszufuhrvorrichtung angebracht.

Weitere Schläuche und Rohrleitung zur Führung der Luft oder anderer Gase können, wenn vorteilhaft, vorgesehen sein und außen am äußeren Anschluss der Zuführleitung angeschlossen sein.

Statt oder neben Umgebungsluft können auch andere Gase mittels dem Gebläse angesaugt werden und durch die Zuführleitung in den Innenraum zugeführt werden.

Insbesondere können Inertgase wie Stickstoff oder Edelgase für die Zuführung vorgesehen sein, welche in entsprechenden Behältnissen oder Leitungen, die an den äußeren Anschluss der Zuführleitung angeschlossen werden können, zur Verfügung stehen.

Gemäß Ausführungen umfasst das System mehrere der Gaszufuhrvorrichtungen, die regelmäßig, bevorzugt gleichmäßig beabstandet an der Innenseite der Haltewand befestigt sind.

Weiterhin kann das System mehrere Elektrolyse-Einheiten und oder Brennstoffzellen(-Einheiten) umfassen. Je Elektrolyse-Einheit kann eine Gaszufuhrvorrichtung vorgesehen sein, deren Verteilerstruktur gegenüber der zugehörigen Elektrolyse-Einheit angeordnet ist.

Durch eine gleichmäßige Anordnung an der Innenseite der Haltewand, zum Beispiel entlang des Umfangs der Haltewand, kann eine schnelle und homogene Kühlung im Behälterinneren, insbesondere eine Kühlung der Elektrolyse-Einheiten, sichergestellt werden.

Die Erfindung und die vorliegende Offenbarung betreffen weiterhin ein Verfahren zum Kühlen einer oder mehrerer Elektrolyse-Einheiten oder Brennstoffzellen, die im von einer Behälterwand umgebenen Innenraum eines Behälters positioniert sind, auf eine Kühltemperatur.

Mit anderen Worten, Elektrolyse-Einheiten oder Brennstoffzellen, die im Innenraum eines Behälters angeordnet sind, können mithilfe des Verfahrens auf eine Kühltemperatur herabgekühlt werden, bzw. insbesondere kann der gesamte Innenraum auf die Kühltemperatur abgekühlt werden.

Elektrolyse-Einheiten und Brennstoffzellen sind auch im Rahmen des offenbarten Verfahrens, wie schon zuvor in Bezug auf die Vorrichtung, austauschbar.

Im folgenden Text werden beispielhaft nur die Elektrolyse-Einheiten betrachtet. Alle Ausführungsformen können jedoch auch mit Brennstoffzellen ausgeführt werden.

Das offenbarte Verfahren lässt sich insbesondere an und mittels der zuvor offenbarten Vorrichtung durchführen. Alle zuvor offenbarten Ausführungen in Bezug auf die Vorrichtung können auch als Modifizierungen des Verfahrens zutreffen und alle Ausführungen des Verfahrens können auch entsprechende Ausgestaltungen der zuvor definierten Vorrichtung betreffen.

Das Verfahren zum Herabkühlen auf die Kühltemperatur umfasst zumindest die folgenden Schritte.

In einem Schritt wird der Betrieb der Elektrolyse-Einheit, wie oben definiert ist, abgeschaltet. Das heißt, zumindest die Reaktionen in der Elektrolyse-Einheit werden gestoppt. Weiterhin können auch die Stromzufuhr zur Elektrolyse-Einheit und die Wärmezufuhr zur Elektrolyse-Einheit, falls vorhanden, gestoppt werden.

In einem weiteren Schritt wird der eigentliche Kühlvorgang bzw. das Kühlen durchgeführt. Bei Durchführung des Kühlens wird Gas in den Innenraum zugeführt.

Das Gas kann Luft aus der Umgebung des Behälters, z.B. der Atmosphäre, oder ein definiertes Gas, z.B. ein Inertgas, sein.

Das zugeführte Gas wird weiterhin im Innenraum des Behälters verteilt.

Die Zuführung und Verteilung des Gases findet durch eine Gaszufuhrvorrichtung statt, z.B. wie oben definiert.

Durch eine Zuführleitung der Gaszufuhrvorrichtung durch die Behälterwand kann die Zuführung des Gases erfolgen.

Durch eine Verteilerstruktur der Gaszufuhrvorrichtung kann die Verteilung des Gases im Innenraum, möglichst homogen, erfolgen.

Die Zuführleitung und die Verteilerstruktur können wie oben definiert ausgeführt sein.

Das zugeführte Gas weist bevorzugt keine höhere Temperatur als die Kühltemperatur auf, auf die der Innenraum gekühlt werden soll.

Zumindest ist das zugeführte Gas immer kühler als die zum Zeitpunkt der Zuführung des Gases aktuelle Temperatur im Innenraum des Behälters.

Sobald die gewünschte Kühltemperatur in oder an der Elektrolyse-Einheit, je nach gewählter Mess-/Regelstelle, erreicht ist, wird der Kühlvorgang, also die Zuführung des Gases von außen, beendet.

Hierfür kann zwischen ein Gebläse oder ein Ventilator, das oder der das Gas oder die Luft von außen zuführt, ausgeschaltet werden und/oder ein Gasschieber zugeschoben werden, um die Gaszuführung zu blockieren.

Erst nach dem Beenden des Kühlens wird in einem weiteren optionalen Schritt der Betrieb der Elektrolyse-Einheit(en) wieder eingeschaltet.

Gemäß einer Ausführung wird das Gas bei der Gaszufuhr so verteilt, dass das Gas die Elektrolyse-Einheit, die einen Stapel von Festoxid-Elektrolysezellen umfasst, entlang ihrer Stapelhöhe gleichmäßig anströmt.

Die Elektrolyse-Einheit wird also während des Kühlvorgangs entlang ihrer zuvor definierten Höhe möglichst gleichmäßig von dem kühlenden Gas angeströmt.

Weiterhin wird die Elektrolyse-Einheit während des Kühlvorgangs möglichst auch entlang ihrer zuvor definierten Breite möglichst gleichmäßig von dem kühlenden Gas angeströmt, so dass eine möglichst homogene Kühlung erreicht wird.

Gemäß einer Ausführung ist die Gaszufuhrvorrichtung weiterhin als Wärmetauscher eingerichtet ist, sodass der Innenraum direkt durch das Zuführen des Gases in den Innenraum, wie zuvor beschrieben, und indirekt durch Wärmetausch zwischen dem Innenraum und der Gaszufuhrvorrichtung gekühlt wird.

Der Wärmetauscher findet wie in Bezug auf die Vorrichtung beschrieben statt.
wird die Erfindung anhand von Figuren detailliert beschrieben. Es handelt sich um Ausführungsbeispiele, deren Merkmale gemäß der Erfindung beliebig kombiniert sein können. Die Erfindung ist nicht auf die gezeigten Ausführungsbeispiele beschränkt.

Die Figuren zeigen:
Figur 1: zeigt eine schematische Darstellung eines Ausführungsbeispiels der Anschlussplatte der Gaszufuhrvorrichtung mit Zuführleitung.
Figur 2: zeigt eine schematische Darstellung eines Ausführungsbeispiels der zusammengesetzten Gaszufuhrvorrichtung.
Figur 3: zeigt beispielhaft einen Ausschnitt einer Darstellung der Vorrichtung, der den Anschluss der Gaszufuhrvorrichtung nach außen zeigt.
Figur 4: zeigt einen nach oben geöffneten Schnitt des Behälters gemäß der Erfindung aufweisend Elektrolyse-Einheiten, Gaszufuhrvorrichtungen und eine Wärmedämmung.
Figur 5: zeigt eine schematische Schnittansicht der halben Vorrichtung (im Wesentlichen spiegelsymmetrischer Aufbau, die Symmetrieachse ist links angedeutet).

In Figur 1 ist beispielhaft die Anschlussplatte 2 einer Gaszufuhrvorrichtung 1 gemäß eines Ausführungsbeispiels der Erfindung dargestellt.

Auf einer Oberfläche der Anschlussplatte 2 sind Stege 3 ausgebildet, die zwischen den Stegen Rinnen 4 ausbilden, durch die das Gas mäandernd durch die Rinnen 4 über die Platte 2 geleitet werden kann.

An einer zentralen Stelle der Anschlussplatte 2, z.B. in der Mitte, ist eine Öffnung 5 als Anschluss(-Öffnung) für eine (innere) Zuführleitung 6 angeordnet. Die Zuführleitung 6 ist ebenfalls dargestellt und zum Beispiel fest mit der Platte verschweißt oder verschraubt oder anders, möglichst gasdicht an der Platte angeschlossen.

Durch die Zuführleitung 6 kann Gas von außen durch eine Behälterwand und eine Haltewand (beide nicht dargestellt) in eine Verteilerstruktur gefördert werden, die die Anschlussplatte 2, die Stege 3, die dazwischen ausgebildeten Rinnen 4 und eine die Rinnen abdeckende Auslassplatte 7, die in Figur 1 noch nicht dargestellt ist, aufweist.

Weiterhin sind mehrere Befestigungsmittel 8, im Beispiel acht Befestigungsmittel 8 vorgesehen, die im Beispiel gleichmäßig auf der Oberfläche der Anschlussplatte 2 angeordnet sind und mittels denen die Anschlussplatte 2 an der Haltewand befestigt werden kann.

Bei den Befestigungsmitteln 8 kann es sich zum Beispiel um Stifte, Schrauben oder Nieten oder zusammengesetzte Elemente handeln.

Die Stege 3 können aus der Oberfläche der Anschlussplatte 2 einstückig herausgearbeitet sein oder separate Metallstege sein, die beispielsweise mit der Anschlussplatte 2 verschweißt oder verschraubt sind.

Die Anschlussplatte 2 ist bevorzugt ein metallisches Blech, das wie beschrieben modifiziert wurde.

In Figur 2 ist schließlich die zusammengesetzte Gaszufuhrvorrichtung 1 dargestellt.

Die die Rinnen 4 abschließende Anschlussplatte 7, die in Höhe und Breite, also in den beiden Ausdehnungsrichtungen des Blechs aus dem die Platte besteht, dieselben Abmessungen wie die Anschlussplatte 2 aufweist, ist nun flächendeckend auf der Anschlussplatte 2 positioniert und bildet so die Verteilerstruktur.

Bevorzugt sind die beiden Platten 2 und 7 durch die Befestigungsmittel 8, zum Beispiel Schrauben, aneinander festgelegt, die auch zur Befestigung der Platten 2, 7 dienen (vergleiche Figur 1).

Alternativ oder zusätzlich können weitere Befestigungsmittel 9 vorgesehen sein, zum Beispiel Schrauben 9, die die Auslassplatte 7 zusätzlich an der Anschlussplatte 2 festlegen.

Die Auslassplatte 7 weist eine Vielzahl von Auslass-Öffnungen 10 auf, durch die Gas, das von außen durch die Zuführleitung 6 zugeführt wird und durch die Anschluss-Öffnung 5 in die Rinnen 4 zwischen den Stegen 3 gelangt und durch die Rinnen 4 zwischen den beiden Platten 2, 7 anschließend verteilt wird, aus der Verteilerstruktur heraus in einen Innenraum des zu kühlenden Behälters eindringt und so direkt homogen verteilt wird.

Das Gas wird beim Strömen durch die Rinnen 4 möglichst gleichmäßig erwärmt und dann durch die Auslass-Öffnungen 10 beim Einströmen in den Innenraum möglichst so seitlich an der Elektrolyse-Einheit 14 vorbeigeführt, dass diese nicht frontal angeströmt wird. Daher wird das Gas bevorzugt so geleitet, dass auch die von der Anschluss-Öffnung 5 aus gesehen äußerste Rinne 4 (siehe Figur 1) noch vom Gas durchströmt wird und dort die Auslass-Öffnungen vorgesehen sind.

Die Rinnen 4 sind also so strukturiert und die Anschluss-Öffnung 5 und die Auslass-Öffnungen 10 sind so angeordnet, dass das Gas immer möglichst gleich lange durch die Rinne 4 strömt und so ausreichend vorgewärmt wird und beim Einströmen in den Innenraum eine möglichst konstante Temperatur aufweist.

Während das Gas durch die Rinnen strömt, wird es vorteilhafterweise wie in einem Wärmetauscher durch Wärmetausch mit dem Innenraum des Behälters vorgewärmt, sodass Thermoschocks an den Elementen im Innenraum, wie der Elektrolyse-Einheit, vorteilhaft vermieden werden.

Figur 3 zeigt einen Ausschnitt, der darstellt, wie die Gaszufuhrvorrichtung 1 im Inneren des Behälters einer beispielhaften Vorrichtung angeordnet und befestigt ist.

Die Gaszufuhrvorrichtung 1 ist im Ausführungsbeispiel innen an der Haltewand 11 durch die Befestigungsmittel angebracht. Zwischen der Haltewand 11 und der Anschlussplatte sind weiterhin Wärmedämmelemente 11b angeordnet, sodass die Anschlussplatte 2 an der Innenseite 11a der Wärmedämmelemente 11b anliegt, während die Auslassplatte 7 zum Innenraum 12 des Behälters gerichtet ist. Die Befestigungsmittel ragen dann bevorzugt durch die Wärmedämmelemente 11b hindurch, um die Anschlussplatte 2 an der Haltewand 11 festzulegen (siehe auch schematische Darstellung in Figur 5).

Die innere Zuführleitung 6 ragt durch eine dafür vorgesehene Öffnung in der Haltewand 11, insbesondere in der Haltewand 11 und in den zwischen der Haltewand 11 und der Anschlussplatte 2 angeordneten Wärmedämmelementen 11b, hindurch und ist außen an eine äußere Zuführleitung 13, umfassend zum Beispiel ein Schlauch oder Rohrteile, angeschlossen, durch die Luft von außerhalb des Behälters oder Gas aus einem bereitgestellten Gasreservoir zugeführt werden kann. Dafür ist beispielsweise ein Gebläse oder ein Ventilator in der äußeren Zuführleitung 13 angeordnet oder es wird Druckluft zugeführt.

Weiterhin kann ein Gasschieber vorgesehen sein, durch den die Zuführleitungen 6 und/oder 13 jederzeit geschlossen und wieder geöffnet werden können.

In Figur 4 ist nun der gesamte Behälter 15 dargestellt.

Der Behälter 15 wird nur zur Ansicht im Schnitt nach oben geöffnet dargestellt, so dass der Innenraum 12 des Behälters 15 und einige exemplarische darin befindliche Elemente gezeigt werden können.

Der Schnitt verläuft zur Ansicht genau durch die Zuführleitungen 6 durch die Wärmedämmelemente 11b und Haltewände 11.

Der Behälter 15 beinhaltet im Beispiel im Innenraum 12 insgesamt neun Elektrolyse-Einheiten 14. Es kann in anderen Beispielen auch eine andere Zahl an Elektrolyse-Einheiten 14 vorgesehen sein.

Jede Elektrolyse-Einheit weist eine Höhe von beispielsweise bis zu 1,5 m (Meter) auf.

Die Elektrolyse-Einheiten 14 können in anderen Beispielen auch durch Brennstoffzellen-Einheiten ersetzt sein.

Jede Elektrolyse-Einheit 14 besteht aus einem Stapel an Elektrolysezellen, die flächendeckend übereinander gestapelt sind. Jede Elektrolysezelle weist eine Höhe von beispielsweise bis zu 0,5 cm (Zentimeter) auf.

Um die Elektrolyse-Einheiten 14, die im Beispiel kreisförmig im Behälter angeordnet sind, ist die Haltewand 11 mit Wärmedämmelementen 11b angeordnet, die einen temperierten Innenraumumschließen, in deren Inneren die hohe Betriebstemperatur für die Elektrolyse eingestellt ist.

Ein beispielhafter Innendurchmesser des Innenraumes kann ca. 1,5 m betragen.

Die Mehrzahl der Wärmedämmelemente 11b stellt eine Wärmedämmung dar, die wiederum aus mehreren innen an der Haltewand 11 angeordneten wärmedämmenden Schichten bestehen kann. Jedes Wärmedämmelement 11b kann mehrere wärmedämmende Schichten umfassen.

Im Beispiel sind genau neun Wärmedämmelemente 11b vorgesehen, die entsprechend um die neun Elektrolyse-Einheiten 14 angeordnet sind und so die Wärmedämmung innen an der Haltewand 11 bilden. Es kann jedoch auch eine andere Anzahl an

Wärmedämmelementen gewählt sein, insbesondere eine Anzahl, die von der Anzahl der

Die Wärmedämmelemente 11b weisen bevorzugt eine nach innen weisende konische Form auf, wodurch die Wärmedämmelemente 11b vorteilhaft nach innen ineinander verkeilt sind, während sie nach außen an der Haltewand 11 anliegen und somit fest positioniert sind.

An der Innenseite 11a jedes der Wärmedämmelemente 11b ist im Beispiel eine Gaszufuhrvorrichtung 1 vorgesehen, insgesamt also neun Gaszufuhrvorrichtungen 1.

Die neun Gaszufuhrvorrichtungen 1 umfassen jeweils eine Verteilerstruktur, die jeweils gegenüberliegend zu einer der neun Elektrolyse-Einheiten 14 angeordnet ist.

Weiterhin umfasst jede der Gaszufuhrvorrichtungen 1 auch eine Zuführleitung 6, die durch das jeweilige Wärmedämmelement 11b hindurch nach außen ragt.

Außen an der inneren Zuführleitung 6, außerhalb der Haltewand 11, ist jeweils ein Anschluss zur Gaszufuhr von außen (äußere Zuführleitung) angebracht.

Die Haltewand 11 ist dann nochmal von einer druckfesten Behälterwand 16 umgeben, die durch die Haltewand 11 mit den Wärmedämmelementen 11b von der warmen Temperatur im Innenraum der Vorrichtung geschützt ist und daher vorteilhaft nur eine geringe thermische Beanspruchung erfährt.

Bei Betriebsunterbrechungen, z.B. beim Abschalten des Betriebs der Elektrolyse-Einheiten 14, zum Beispiel wegen Wartung, ist vor allem der Abkühlungsvorgang der Elektrolyse-Einheiten 14 zeitkritisch.

Um eine möglichst kurze Betriebsunterbrechung bzw. Wartungsdauer zu ermöglichen und somit den Betriebsausfall so kurz wie möglich zu halten, ist eine aktive Kühlung des Innenraums der Vorrichtung bei Betriebsunterbrechungen von Vorteil.

Eine solche aktive Kühlung kann durch das Einschalten einer Gaszufuhr durch die im Beispiel dargestellten Gaszufuhrvorrichtungen 1 vorteilhaft erreicht werden.

Der Innenraum 12 des Behälters kann so einfach, schnell und gleichförmig durch die Zuführung des kühlenden Gases, insbesondere von Umgehungsluft von außen, auf eine Temperatur deutlich unter der Betriebstemperatur von ca. 800 °C, zum Beispiel auf eine Temperatur nahe Raumtemperatur gekühlt werden, um entsprechende Wartungsarbeiten durchführen zu können.

Figur 5 zeigt nochmals beispielhaft einen schematischen Schnitt durch die halbe Vorrichtung. Die Symmetrieachse ist am linken Bildrand dargestellt.

Dargestellt ist der druckfeste geschlossene (Außen-)Behälter 15, dessen Behälterwand 16 eine sogenannte Hotbox bildet.

Im Behälter 16 befindet sich die Haltewand 11 mit Wärmedämmelementen 11b, an der die Gaszufuhrvorrichtungen 1 angebracht sind und die einen hoch-temperierten, bevorzugt geschlossenen, Innenraum bilden.

In der Figur sind eine einzelne Gaszufuhrvorrichtung 1 und eine einzelne Elektrolyse-Einheit 14 schematisch dargestellt. Elemente vor und hinter der Schnittebene sind in der Darstellung weggelassen.

Dabei liegt eine passive Seite 14a der Elektrolyse-Einheit 14 der Gaszufuhrvorrichtung 1 gegenüber. Aus den aktiven Seiten 14b strömt im Elektrolysebetrieb währenddessen Sauerstoff aus.

Beide Strukturen weisen bevorzugt in etwa dieselbe Höhe und Breite auf.

Zwischen der Gaszufuhrvorrichtung 1 und der Elektrolyse-Einheit 14 ist nur gasgefüllter Raum und keine weiteren Elemente vorgesehen. Der Wärmeaustausch zwischen Elektrolyse-Einheit 14 und Gaszufuhrvorrichtung 1 kann somit über Wärmestrahlung von der Elektrolyse-Einheit 14 sowie über Konvektion des Gases im Innenraum 12 des Behälters 15, sowie auch durch die aktive Zuführung des kühlenden Gas in den Innenraum 12 erfolgen.

Die Gaszufuhrvorrichtung 1, bzw. die Verteilerstruktur fungiert also an ihrer Oberfläche als Wärmetauscher sowie durch die Auslass-Öffnungen 10 als Düse zu Luftzufuhr in den Innenraum.

Wie ebenfalls zu sehen ist die Gaszufuhrvorrichtung 1 über die Befestigungsmittel 8, die durch die Wärmedämmung hindurch ragen, direkt an der Haltewand 11 befestigt.

Weiterhin können bevorzugt Sensoren im Innenraum 12, insbesondere an einer Elektrolyse-Einheit 14 angeordnet sein, um das Erreichen der erforderlichen Kühltemperatur durch die Kühlung zu überprüfen.

Nach Erreichen der Kühltemperatur kann die Gaszuführung (automatisch) abgestellt werden.

### Bezugszeichen

- 1: Gaszufuhrvorrichtung
- 2: Anschlussplatte
- 3: Stege
- 4: Rinnen, Gasleitungen
- 5: Anschluss-Öffnung
- 6: Zuführleitung, innerer Teil
- 7: Auslassplatte
- 8: Befestigungsmittel, Schrauben
- 9: Befestigungsmittel, Schrauben
- 10: Auslass-Öffnungen
- 11: Haltewand
- 11a: Innenseite der Haltewand
- 11b: Wärmedämmelemente
- 12: Innenraum
- 13: Zuführleitung, äußerer Teil
- 14: Elektrolyse-Einheit
- 14a: passive Seite
- 14b: aktive Seite
- 15: Behälter
- 16: Behälterwand

## Patentansprüche

1. Elektrolyse-Vorrichtung,
umfassend einen Behälter (15) mit einer äußeren Behälterwand (16) und einer Haltewand, die einen Innenraum (12) des Behälters (15) umgibt,
weiterhin umfassend mindestens eine Elektrolyse-Einheit (14), die bevorzugt einen Stapel von Festoxid-Elektrolysezellen umfasst, die jeweils im Innenraum (12) des Behälter so positioniert ist, dass sie in alle Richtungen zur Haltewand (11) beabstandet ist,
weiterhin umfassend eine Gaszufuhrvorrichtung (1), die dazu geeignet ist, ein Gas von außerhalb des Behälters (15) in den Innenraum einzuführen,
wobei die Gaszufuhrvorrichtung (1) eine Zuführleitung (6, 13) mit einem äußeren Anschluss außerhalb des Innenraums (12) und einem inneren Anschluss innerhalb des Innenraums (12) aufweist, und wobei die Gaszufuhrvorrichtung (1) weiterhin eine Verteilerstruktur umfasst, die an dem inneren Anschluss angeschlossen ist und die an einer Innenseite (11a) der Haltewand (11) und beabstandet zur Elektrolyse-Einheit (14) so angebracht ist, dass sie geeignet ist das Gas im Innenraum (12) des Behälters (15) zu verteilen.

2. Elektrolyse-Vorrichtung nach Anspruch 1, wobei die Verteilerstruktur zwei Platten, nämlich eine Anschlussplatte (2) und eine Auslassplatte (7), und dazwischen angeordnete Stege (3) umfasst, wobei die Anschlussplatte (2) an der Haltewand (11) angebracht ist und wobei die Anschlussplatte (2) eine Anschluss-Öffnung (5) aufweist, an welcher der innere Anschluss angeschlossen ist,
wobei die Auslassplatte (7) eine Vielzahl von Auslass-Öffnungen (10) für das Gas aufweist, die über die gesamte Auslassplatte (7) verteilt sind,
wobei die Stege (3) zwischen den zwei Platten (2, 7) so angeordnet sind, dass die Stege (3) eine Vielzahl von Gasleitungen (4) von der Anschluss-Öffnung (5) zu den Auslass-Öffnungen (10) bilden.

3. Elektrolyse-Vorrichtung nach dem vorherigen Anspruch, wobei die Gasleitungen (4) eine Mäanderstruktur aufweisen.

4. Elektrolyse-Vorrichtung nach einem der Ansprüche 2 bis 3, wobei die Auslassplatte (7) eine hohe Wärmeleitfähigkeit aufweist, sodass die Verteilerstruktur geeignet ist als Wärmetauscher über die Auslassplatte (7) Wärme aus dem Innenraum (12) aufzunehmen.

5. Elektrolyse-Vorrichtung nach einem der Ansprüche 2 bis 4, wobei die Platten (2, 7) Metallplatten sind und möglichst gasdicht sind.

6. Elektrolyse-Vorrichtung nach einem der Ansprüche 2 bis 5, wobei die Anschluss-Öffnung (5) zentral in der Anschlussplatte (7) angeordnet ist und wobei die Auslass-Öffnungen (10) regelmäßig über die gesamte Auslassplatte (7) verteilt sind.

7. Elektrolyse-Vorrichtung nach einem der Ansprüche 1 bis 6, wobei die Haltewand (11) an der Innenseite weiterhin eine, bevorzugt mehrschichtige, Wärmedämmung umfasst, wobei die Verteilerstruktur an Innenseite (11a) der Wärmedämmung angebracht ist.

8. Elektrolyse-Vorrichtung nach einem der Ansprüche 1 bis 7, wobei die Verteilerstruktur, die bevorzugt ähnliche Dimensionen wie die Elektrolyse-Einheit (14) aufweist, gegenüber einer passiven Seite (14a) der Elektrolyse-Einheit (14) angeordnet sind, über die keine Entlüftung während der Elektrolyse stattfindet.

9. Elektrolyse-Vorrichtung nach einem der Ansprüche 1 bis 8, weiterhin umfassend ein Gebläse zum Ansaugen von Luft als Gas aus der Umgebung.

10. Elektrolyse-Vorrichtung nach einem der Ansprüche 1 bis 9, wobei das System mehrere der Gaszufuhrvorrichtungen (1) umfasst, die regelmäßig beabstandet an der Innenseite (11a) der Haltewand (11) angebracht sind.

11. Verfahren zum Kühlen einer oder mehrerer Elektrolyse-Einheiten (14), die im von einer Haltewand (11) umgebenen Innenraum (12) eines Behälters (15) positioniert sind, auf eine Kühltemperatur, umfassend die Schritte:
- Ausschalten des Betriebs der Elektrolyse-Einheiten (14) und danach
- Durchführen des Kühlens durch Zuführen von Gas in den Innenraum (12) und Verteilen von Gas im Innenraum (12) durch eine Gaszufuhrvorrichtung (1), die eine Zuführleitung (6, 13), die sich durch eine Behälterwand (16) des Behälters (15) und durch die Haltewand (11) erstreckt, und eine Verteilerstruktur umfasst, wobei das Gas keine höhere Temperatur als die Kühltemperatur aufweist,
- Beenden des Kühlens.

12. Verfahren nach Anspruch 11, wobei das Ausschalten des Betriebs der Elektrolyse-Einheiten (14) ein Herunterfahren einer Betriebsspannung und ein Spülen der Elektrolyse-Einheiten (14) mit Formiergas umfasst.

13. Verfahren nach einem der Ansprüche 11 bis 12, wobei das Gas bei der Gaszufuhr so verteilt wird, dass das Gas die Elektrolyse-Einheit (14), die einen Stapel von Festoxid-Elektrolysezellen umfasst, entlang ihrer Stapelhöhe gleichmäßig anströmt.

14. Verfahren nach einem der Ansprüche 11 bis 13, wobei als Gas Luft aus der Atmosphäre verwendet wird.

15. Verfahren nach dem vorherigen Anspruch, wobei die Gaszufuhrvorrichtung (1) als Wärmetauscher eingerichtet ist, wobei der Innenraum (12) direkt durch das Zuführen des Gases in den Innenraum (12) und indirekt durch Wärmetausch zwischen dem Innenraum (12) und der Gaszufuhrvorrichtung (1) gekühlt wird.

## Geänderte Patentansprüche

### Geänderte Patentansprüche gemäss Regel 137(2) EPÜ.

1. Elektrolyse-Vorrichtung,
umfassend einen Behälter (15) mit einer äußeren Behälterwand (16) und einer Haltewand (11), die einen Innenraum (12) des Behälters (15) umgibt,
weiterhin umfassend mindestens eine Elektrolyse-Einheit (14), die bevorzugt einen Stapel von Festoxid-Elektrolysezellen umfasst, die jeweils im Innenraum (12) des Behälter so positioniert ist, dass sie in alle Richtungen zur Haltewand (11) beabstandet ist,
weiterhin umfassend eine Gaszufuhrvorrichtung (1), die dazu geeignet ist, ein Gas von außerhalb des Behälters (15) in den Innenraum einzuführen,
wobei die Gaszufuhrvorrichtung (1) eine Zuführleitung (6, 13) mit einem äußeren Anschluss außerhalb des Innenraums (12) und einem inneren Anschluss innerhalb des Innenraums (12) aufweist, und wobei die Gaszufuhrvorrichtung (1) weiterhin eine Verteilerstruktur umfasst, die an dem inneren Anschluss angeschlossen ist und die an einer Innenseite (11a) der Haltewand (11) und beabstandet zur Elektrolyse-Einheit (14) so angebracht ist, dass sie geeignet ist das Gas im Innenraum (12) des Behälters (15) zu verteilen,
**dadurch gekennzeichnet, dass** die Verteilerstruktur zwei Platten, nämlich eine Anschlussplatte (2) und eine Auslassplatte (7), und dazwischen angeordnete Stege (3) umfasst, wobei die Anschlussplatte (2) an der Haltewand (11) angebracht ist und wobei die Anschlussplatte (2) eine Anschluss-Öffnung (5) aufweist, an welcher der innere Anschluss angeschlossen ist,
wobei die Auslassplatte (7) eine Vielzahl von Auslass-Öffnungen (10) für das Gas aufweist, die über die gesamte Auslassplatte (7) verteilt sind,
wobei die Stege (3) zwischen den zwei Platten (2, 7) so angeordnet sind, dass die Stege (3) eine Vielzahl von Gasleitungen (4) von der Anschluss-Öffnung (5) zu den Auslass-Öffnungen (10) bilden.

2. Elektrolyse-Vorrichtung nach dem vorherigen Anspruch, wobei die Gasleitungen (4) eine Mäanderstruktur aufweisen.

3. Elektrolyse-Vorrichtung nach einem der Ansprüche 1 bis 2, wobei die Auslassplatte (7) eine hohe Wärmeleitfähigkeit aufweist, sodass die Verteilerstruktur geeignet ist als Wärmetauscher über die Auslassplatte (7) Wärme aus dem Innenraum (12) aufzunehmen.

4. Elektrolyse-Vorrichtung nach einem der Ansprüche 1 bis 3, wobei die Platten (2, 7) Metallplatten sind und möglichst gasdicht sind.

5. Elektrolyse-Vorrichtung nach einem der Ansprüche 1 bis 4, wobei die Anschluss-Öffnung (5) zentral in der Anschlussplatte (7) angeordnet ist und wobei die Auslass-Öffnungen (10) regelmäßig über die gesamte Auslassplatte (7) verteilt sind.

6. Elektrolyse-Vorrichtung nach einem der Ansprüche 1 bis 5, wobei die Haltewand (11) an der Innenseite weiterhin eine, bevorzugt mehrschichtige, Wärmedämmung umfasst, wobei die Verteilerstruktur an Innenseite (11a) der Wärmedämmung angebracht ist.

7. Elektrolyse-Vorrichtung nach einem der Ansprüche 1 bis 6, wobei die Verteilerstruktur, die bevorzugt ähnliche Dimensionen wie die Elektrolyse-Einheit (14) aufweist, gegenüber einer passiven Seite (14a) der Elektrolyse-Einheit (14) angeordnet sind, über die keine Entlüftung während der Elektrolyse stattfindet.

8. Elektrolyse-Vorrichtung nach einem der Ansprüche 1 bis 7, weiterhin umfassend ein Gebläse zum Ansaugen von Luft als Gas aus der Umgebung.

9. Elektrolyse-Vorrichtung nach einem der Ansprüche 1 bis 8, wobei das System mehrere der Gaszufuhrvorrichtungen (1) umfasst, die regelmäßig beabstandet an der Innenseite (11a) der Haltewand (11) angebracht sind.

10. Verfahren zum Kühlen einer oder mehrerer Elektrolyse-Einheiten (14), die im von einer Haltewand (11) umgebenen Innenraum (12) eines Behälters (15) positioniert sind, auf eine Kühltemperatur, umfassend die Schritte:
- Ausschalten des Betriebs der Elektrolyse-Einheiten (14) und danach
- Durchführen des Kühlens durch Zuführen von Gas in den Innenraum (12) und Verteilen von Gas im Innenraum (12) durch eine Gaszufuhrvorrichtung (1), die eine Zuführleitung (6, 13), die sich durch eine Behälterwand (16) des Behälters (15) und durch die Haltewand (11) erstreckt, wobei die Zuführleitung (6, 13) einen äußeren Anschluss außerhalb des Innenraums (12) und einen inneren Anschluss innerhalb des Innenraums (12) aufweist, und eine Verteilerstruktur umfasst, wobei das Gas keine höhere Temperatur als die Kühltemperatur aufweist,
- Beenden des Kühlens,
**dadurch gekennzeichnet, dass** die Verteilerstruktur zwei Platten, nämlich eine Anschlussplatte (2) und eine Auslassplatte (7), und dazwischen angeordnete Stege (3) umfasst, wobei die Anschlussplatte (2) an der Haltewand (11) angebracht ist und wobei die Anschlussplatte (2) eine Anschluss-Öffnung (5) aufweist, an welcher der innere Anschluss angeschlossen ist, wobei die Auslassplatte (7) eine Vielzahl von Auslass-Öffnungen (10) für das Gas aufweist, die über die gesamte Auslassplatte (7) verteilt sind,
wobei die Stege (3) zwischen den zwei Platten (2, 7) so angeordnet sind, dass die Stege (3) eine Vielzahl von Gasleitungen (4) von der Anschluss-Öffnung (5) zu den Auslass-Öffnungen (10) bilden.

11. Verfahren nach Anspruch 10, wobei das Ausschalten des Betriebs der Elektrolyse-Einheiten (14) ein Herunterfahren einer Betriebsspannung und ein Spülen der Elektrolyse-Einheiten (14) mit Formiergas umfasst.

12. Verfahren nach einem der Ansprüche 10 bis 11, wobei das Gas bei der Gaszufuhr so verteilt wird, dass das Gas die Elektrolyse-Einheit (14), die einen Stapel von Festoxid-Elektrolysezellen umfasst, entlang ihrer Stapelhöhe gleichmäßig anströmt.

13. Verfahren nach einem der Ansprüche 10 bis 12, wobei als Gas Luft aus der Atmosphäre verwendet wird.

14. Verfahren nach dem vorherigen Anspruch, wobei die Gaszufuhrvorrichtung (1) als Wärmetauscher eingerichtet ist, wobei der Innenraum (12) direkt durch das Zuführen des Gases in den Innenraum (12) und indirekt durch Wärmetausch zwischen dem Innenraum (12) und der Gaszufuhrvorrichtung (1) gekühlt wird.
